# EUROPÄISCHE PATENTSCHRIFT

(11) **EP 0 250 888 B1**
(45) Veröffentlichungstag und Bekanntmachung des Hinweises auf die Patenterteilung: **16.09.1992**
(21) Anmeldenummer: 87107850.7
(22) Anmeldetag: 29.05.1987
(51) Int. Cl.: E04B 1/19

(54) **Knotenverbinder für ebene und räumliche Fachwerke**
Connection for plane and three-dimensional framework structure
Noeud d'assemblage pour ossatures planes et tridimensionnelles

(30) Priorität: 30.05.1986 DE 3618094
(43) Veröffentlichungstag der Anmeldung: 07.01.1988
(73) Patentinhaber: Bernauer, Rolf, D-88662 Überlingen (DE)
(72) Erfinder: Bernauer, Rolf, D-88662 Überlingen (DE)
(74) Vertreter: Riebling, Peter, Dr.-Ing.

(56) Entgegenhaltungen:
- DE-A- 3 539 587
- FR-A- 2 100 985
- FR-A- 2 470 892
- US-A- 4 381 635
- DEUTSCHE BAUZEITSCHRIFT, Nr. 8, August 1983, Seiten 1067-1072, Gütersloh, DE; W. GERISCHER: "Experimentelles Bauen mit Holz"
- DE INGENIEUR, Nr. 11, November 1984, Seiten 22-27, Zwolle, NL; J.M. GERRITS: "Ruimtelijke constructies bieden meer mogelijkheden"

## Beschreibung

Die Erfindung betrifft einen Knotenverbinder für ebene und räuliche Fachwerke nach dem Oberbegriff des Patentanspruchs 1.

Ein Knotenverbinder der eingangs genannten Art ist bereits aus der EP-A-0 034 078 bekannt.

Bei der EP-A-0 034 078 sind alle Stäbe gelenkig angeschlossen und daher müssen sich alle Kraftlinien in einem Punkt schneiden. Wenn aber Querkräfte einwirken, können sich die Formteile verkippen, was zu gefährlichen Belastungszuständen führt.

Bei der Druckschrift "De Ingenieur Nr. 11, Nov. 1984, Seiten 22-27" sind in eine Ebene die Stäbe fest mit dem Knotenelement verbunden und am gleichen Knotenelement sind auch die Diagonalstäbe gelenkig angeschlossen. Das führt zur Schwierigkeit bei der Montage, weil in ein und demselben Knotenelement beide Verbindungsarten vorhanden sind.

Beim Anmeldungsgegenstand sind in einem Knotenelement die starren Anschlüsse und in dem zweiten Knotenelement die gelenkigen Anschlüsse - die Knotenelemente sind also geteilt.

Man nimmt also beim Anmeldungsgegenstand bewußt Exzentrizitäten in Kauf, muß aber dafür das mehrteilige Knotenelement mit einem Bolzen sichern. Damit besteht aber der Vorteil, daß man mit vorgeformten Knotenelementen arbeiten kann und sofort am Boden montieren kann, während bei der EP-A-0 034 078 die Bohrungen erst nachträglich am Ort der Montage angebracht werden müssen, um sicherzustellen, daß sich die Kraftlinien in einem Punkt schließen.

Bei der Druckschrift "De Ingenieur" kann man aufgrund der einteiligen Ausbildung der Knotenelemente kein Tragwerk nach der Erfindung bauen, weil bei der Montage beim Anmeldungsgegenstand die mehrteiligen Knotenelemente spannungslos (lose) zusammengeschraubt werden und erst ganz am Schluß werden alle Knotenelemente zusammengeschraubt und alle Verbindungen festgezogen, während bei der Druckschrift "De Ingenieur" von vorn herein die Knotenelemente festgezogen werden müssen.

Bei der EP-A-0 034 078 ist zwar ein mehrteiliges Knotenelement gezeigt, das aber nur in der radialen (horizontalen) Ebene verdrehungsgesichert durch formschlüssigen Eingriff von Teilen gesichert wird, während beim Anmeldungsgegenstand noch zusätzliche Schrägen zur Kraftübertragung vorgesehen sind.

Daher ist bei der EP-A-0 034 078 die Kraftübertragung in einem mehrteiligen Knotenformteil schlecht, was im übrigen auch nicht notwendig ist, weil dieses Formteil von vorn herein keine exzentrischen Kräfte übertragen muß, nachdem durch das nachträgliche Anbringen der Bohrungen in den Platten für eine zentrische Kraftübertragung gesorgt wird.

Beim Anmeldungsgegenstand wird eine exzentrische Kraftübertragung in Kauf genommen und daher muß der Verbindungsbereich zwischen den mehrteiligen Knotenformteilen hohe Kräfte übertragen (siehe auch Beschreibung Seite 20 unten).

Der Erfindung liegt die Aufgabe zugrunde, einen Knotenverbinder der eingangs genannten Art so weiterzubilden, daß er universell einsetzbar ist und daß das damit zu erstellende Fachwerk wesentlich zeitsparender und kostengünstiger aufzurichten ist.

Zur Lösung der gestellten Aufgabe ist die Erfindung dadurch gekennzeichnet, daß die Zug- und Druckstäbe lösbar und gelenkig miteinander verbunden den Knoten bilden.

Mit der vorliegenden Erfindung wird ein ganz neuer Weg in der Herstellung von Knotenverbindern beschrieben, denn erfindungsgemäß ist vorgesehen, daß der Knotenverbinder eine lösbare und gelenkige Verbindung der Zug- und Druckstäbe sowie auch Wechselstäbe des Fachwerkes gewährleistet.

Wegen der Lösbarkeit der Stäbe im Knotenverbinder ist es nun erstmals möglich, ein Fachwerk ohne Zerstörung zu demontieren und es ist ebenso möglich, an ein derartiges Fachwerk beliebige Anschlußstellen anzusetzen, um das Fachwerk weiter bauen zu können. Durch die gelenkige Verbindung der Zug- und Druckstäbe im Knoten ist es möglich, die Stäbe in jeder beliebigen Ebene in den Knoten einzuführen, ohne daß dabei - wie vorher bekannt - der Knotenverbinder in einer bestimmten Richtung ausgerichtet sein muß.

Mit der vorliegenden Erfindung wird wesentlicher Montageaufwand gespart. Zur Erläuterung dieses Vorteiles, wird zunächst dargestellt, wie die bisherige Montage erfolgte.

Bei dem bisher bekannten, sternförmigen Knotenverbinder war eine endgültige Montage erst in luftiger Höhe am Ort der Baustelle notwendig, indem man nämlich in luftiger Höhe die Zug- und Druckstäbe im Knoten zusammenführte und dann die Verbindungsbohrungen zwischen den Druckstäben und dem jeweiligen Knotenblech in luftiger Höhe anbrachte. Nach dem Anbringen der Verbindungsbohrungen mußten dann die Verbindungselemente, wie z. B. Dübel, eingeschlagen werden, wodurch erst dann der Knoten hergestellt war. Für eine derartige Montage wurde pro Knoten eine Arbeitszeit von etwa 2-3 Stunden benötigt.

Bei der vorliegenden Erfindung ergibt sich ein wesentlicher Vorteil dadurch, daß die Montage wesentlich zeitsparender durchgeführt wird. Zunächst werden die Zug- und Druckstäbe in der Werkstatt fest mit dem jeweiligen Plattenelement verbunden, wobei z. B. die Zugstäbe mit entsprechenden Nagelplatten fest verbunden werden und die Druckstäbe mit entsprechenden Formteilen. Diese Plattenelemente zeichnen sich dadurch aus, daß sie jeweils einen über die Stirnseite des jeweiligen Zug- und Druckstabes überragenden Teil aufweist, in dem eine Bohrung angeordnet ist, die zur gelenkigen Verbindung der Zug- und Druckstäbe im Knotenverbinder dient.

Nach der Vorbereitung der Zug- und Druckstäbe mit den entsprechenden Plattenelementen in der Werkstatt oder am Ort der Montage, jedoch am Boden der Halle, wird die gesamte Fachwerk-Konstruktion, d. h. die Dachkonstruktion am Boden der Halle mit den erfindungsgemäßen Knotenverbindern vorbereitet.

Dies erfolgt dadurch, daß zunächst einmal z. B. eine horizontale Gurtebene am Boden der Halle vorbereitet wird, in dem die mit den Plattenelementen versehenen Zug- und Druckstäbe sofort in die erfindungsgemäßen Knotenverbinder eingeführt werden und mit den zugeordneten gelenkigen Verbindungselementen (entweder Gelenkbolzen oder Haken) verbunden werden. Nach der Herstellung dieser horizontalen Gurtebene kann die darüber liegende, diagonale Stablage sofort ebenfalls fix-fertig montiert werden, indem die zugeordneten diagonalen Zug- und Druckstäbe in die zugeordneten Knotenverbinder eingeführt und dort befestigt werden. Dadurch, daß die Zug- und Druckstäbe gelenkig in den Knotenverbindern gelagert sind, ist es möglich, jede beliebige Gradabweichung auszugleichen und damit ist es erleichtert, daß die Zug- und Druckstäbe in dem jeweiligen Kontenverbinder zusammengefaßt werden. Nach der Herstellung der kompletten Dachkonstruktion in Fachwerkbauweise kann dann die komplette Dachkonstruktion mit einem Kran in die erforderliche Dachhöhe hochgehoben werden und in den Auflagern festgelegt werden. Damit wird wesentliche Zeit und Arbeitskraft gespart und darüberhinaus ist die Unfallgefahr wesentlich geringer. Es werden auch Gerüste eingespart.

Weiterer Vorteil ist, daß sofort am Boden der Halle entsprechende Ausfachungen des Fachwerkes vorgenommen werden können, wie z. B. über Plattenelemente und dergleichen. Die Halterungspunkte für diese Ausfachungen können in den erfindungsgemäßen Knotenverbindern vorgesehen sein, wobei Halterungspunkte selbst noch ausjustiert werden können, indem man z. B. Schraubverbindungen im Knotenverbinder in Richtung zu den Ausfachelemente vorsieht.

Unter den Erfindungsgedanken der vorliegenden Erfindung fallen also sämtliche Knotenverbinder, die eine lösbare und gelenkige Verbindung der Zug- und Druckstäbe im Knotenverbinder gewährleisten.

Eine bevorzugte Ausführungsform der vorliegenden Erfindung sieht nach dem Gegenstand des Anspruches 3 vor, daß jeder Zug- und Druckstab mit seinem die jeweilige Stirnseite überragenden Plattenelement in jeweils einen Schlitz des Knotenverbinders eingreift und dort gelenkig und lösbar befestigt ist.

Eine solche gelenkige Verbindung des Plattenelementes im Bereich des Schlitzes kann entweder durch Gelenkbolzen oder Haken erfolgen, welche in einander gegenüberliegenden und im Bereich der Schlitze angeordnete Bohrungen im Bereich von Plattenteilen der Knotenverbinder und durch Bohrungen im Bereich der Plattenelemente hindurchgreifen.

Hierbei wird es bevorzugt, wenn der Knotenverbinder zur Herstellung von ebenen Verbindungen aus einem Mittelkörper mit einer zentralen Mittelbohrung besteht, zu der senkrecht sich einander gegenüberliegende und zwischen sich die Schlitze ausausbildende Plattenteile angeordnet sind, welche an den Mittelkörper anschließen.

Ein Knotenverbinder zur Herstellung von räumlichen Verbindungen besteht hierbei aus einem kreuzförmigen oder aus einem mehr als vier zwischen sich ausbildenden sternförmigen Teil, wobei die durch die einander gegenüberliegenden Plattenteile definierten Schlitze die jeweils zugeordneten Zug- und Druckstäbe aufnehmen.

Es wird hierbei bevorzugt wenn die Knotenverbinder eine zentrale Mittelbohrung aufweisen, weil durch Anordnung der zentralen Mittelbohrung mehrere Knotenverbinder zur Herstellung von ebenen Verbindungen und zur Herstellung von räumlichen Verbindungen übereinander angeordnet werden können und die zueinander fluchtenden Mittelbohrungen dann durch eine Verbindungsschraube durchgriffen werden, welche die einzelnen Knotenverbinder miteinander verbindet. Auf diese Weise können Knotenverbinder geschaffen werden, die eine Vielzahl von Zug- und Druck- und Wechselstäben in unterschiedlichen Ebenen miteinander verbinden.

In den weiteren Ausführungsbeispielen sind neuartige Knotenformteile beschrieben, die in ihrer Funktionalität über die in den vorhergehenden Zeichnungsbeschreibungen weit hinaus gehen.

Merkmal der in den weiteren Ausführungsbeispielen gezeigten Knotenformteilen ist nämlich, daß nun eine gelenkige Verdrehung zwischen dem Knotenformteil, der Gurtebene und dem daran anschließenden Formteil für den Zug- oder Druckstab vermieden weird. Dies hat den Vorteil, daß eine gelenkige Verbindung ausgeschlossen wird, was neu gegenüber dem Stand der Technik ist. Beim Stand der Technik waren nämlich bisher immer nur gelenkige Verbindungen zwischen einem Knotenformteil und einem Formteil für einen Zug- oder Druckstab gezeigt worden, was bei größeren räumlichen Tragwerken dazu führt, daß das Tragwerk statisch unbestimmt wird.

Mit den neuartigen Knotenformteilen, mit denen eine gelenkige Verdrehung zu dem Formteil für den Zug- oder Druckstab ausgeschlossen wird , wird diese gelenkige Verbindung in der Gurtebene ausgeschlossen, d. h. das Knotenformteil wird fest und unverdrehbar in der Gurtebene gehalten, was neu ist gegenüber dem Stand der Technik.

Gleich geblieben im Vergleich zu den vorher beschriebenen Anwendungsbeispielen ist die Tatsache, daß man nun diagonal in beliebigen Winkeln an diesem festliegenden Knotenformteil anschließen kann.

Ferner wird bei der späteren Beschreibung ein weiteres Ausführungsbeispiel beschrieben, was zeigt, daß man nun entsprechende Anschlußteile am Gurt selbst befestigen kann und auch gegen Verdrehung sichert, und daß man auf dieses Anschlußteil die vorher als erfindungswesentlich beschriebenen Knotenformteile aufsetzt und formschlüssig mit diesen verbindet.

Mit dieser neuartigen Anschlußtechnik ergibt sich nun der wesentliche Vorteil, daß die Gurte nun stoßfrei durchlaufen und nicht einer Ausknickung unterworfen sind, wie es bei dem Stand der Technik der Fall war, wo auf Stoß angeschlagene Gurte gezeigt waren, bei denen das Problem bestand, daß man entsprechende Ausknickungskräfte berücksichtigen mußte, was dazu führte, daß die bekannten Knotenformteile nach dem Stand der Technik wesentlich stärker dimensioniert werden mußten. Diese Nachteile bestehen bei dem neuartigen Anschlußteil nach der Erfindung nicht.

Weiter besteht der Vorteil, daß wenn man entsprechende Anschlußteile direkt auf dem Gurt anordnet, daß man keine Unterbrechung des Gurtes mehr in Kauf nehmen muß, wie es beim Stand der Technik der Fall war. Damit ist der Vorteil verbunden, daß man, wenn man derartige Gurte z. B in eine Außenwand verlegt, keine Dichtigkeitsprobleme mehr hat, denn nach der Erfindung besteht nun ein durchlaufender Gurt, der nirgends unterbrochen ist und der dementsprechend auch nicht abgedichtet werden muß, wie es früher beim Stand der Technik der Fall war.

Auch gibt es bei der Befestigung des Anschlußteiles unmittelbar auf dem Gurte keine Anschlußprobleme bei Pfetten, weil die Gurte durchlaufen und die Pfetten unmittelbar auf die Gurte aufgelegt werden können.

Ferner wird ein weiteres Ausführungsbeispiel als erfindungswesentlich beschrieben, welches den wesentlichen Vorteil hat, daß man mit dem beschriebenen System und einer zugeordneten Knotenplatte Tragwerke mit beliebigen Dachneigungen erstellen kann. Dies liegt daran, daß man eine derartige Knotenplatte unmittelbar im Gurt selbst einbringt, d. h. vertikal im Holz eines Zug- oder Druckstabes einbringt, obwohl der Gurt selbst mit seiner Längsachse in Richtung zur Horizontalen geneigt ist. Diese Knotenplatte hat nun Formschlußverbindungselemente für die Verbindung mit einem zugeordneten Knotenformteil, an dem dann wiederum gelenkig in beliebigen Neigungen die Diagonalen des Tragwerkes angeschlossen werden können.

Damit besteht also der wesentliche Vorteil, daß räumliche Tragwerke mit beliebigen Dachneigungen erstellt werden können, denn die Knotenplatte ist in dem schräg verlaufenden Gurt integriert und über eine Formschlußverbindung mit dem vorher beschriebenen Knotenformteil verbunden, wobei jetzt an diesem Knotenformteil die Diagonalen des Tragwerkes in beliebigen Winkeln anschließbar sind.

Im folgenden wird die Erfindung anhand von mehreren Ausführungswegen darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Draufsicht auf eine Nagelplatte als Plattenelement für einen Zugstab
- Figur 2:: Seitenansicht nach Figur 1
- Figur 3:: Draufsicht auf eine Verstärkungsplatte zur Verwendung mit einer Nagelplatte nach Figur 1
- Figur 4:: Seitenansicht nach Figur 3
- Figur 5:: Draufsicht auf ein Formteil zur Verwendung als Plattenelement mit einem Druckstab
- Figur 6:: Seitenansicht nach Figur 5
- Figur 7:: Draufsicht auf einen Gelenkbolzen
- Figur 8:: Seitenansicht des Gelenkbolzens nach Figur 7
- Figur 9:: Draufsicht auf ein Knotenformteil zur Herstellung ebener Verbindungen
- Figur 10:: Seitenansicht einer Verbindungsschraube zur Verbindung mehrerer Knotenverbinder
- Figur 11:: Draufsicht auf Figur 9
- Figur 12:: Seitenansicht des Gelenkbolzens
- Figur 13:: Draufsicht auf ein Knotenformteil zur Herstellung räumlicher Verbindungen
- Figur 14:: Seitenansicht der Verbindungsschraube
- Figur 15:: Seitenansicht der Figur 13
- Figur 16:: Draufsicht auf ein Formteil zur formschlüssigen Verbindung mehrerer Knotenformteile
- Figur 17:: Draufsicht auf einen Knoten nach der Erfindung unter Herstellung von zwei räumlichen Verbindungsebenen
- Figur 18:: Ansicht in Richtung einer Diagonalen auf die Darstellung nach Figur 17
- Figur 19:: Ansicht in Richtung einer Gurtebene auf die Darstellung nach Figur 17
- Die Figur 19a: zeigt ein Knotenformteil mit einem einseitig daran angeschlossenen Formteil, welches einem Zug- oder Druckstab zugeordnet ist
- Figur 20: zeigt die gleiche Darstellung in Seitenansicht
- Figur 21: zeigt die Darstellung nach Figur 20 ausschnittsweise und auseinandedgezogen.
- Figur 22: zeigt die vergrößerte Darstellung nach Figur 19 im Verbindungsbereich auseinandergezogen.
- Figur 23: zeigt die Möglichkeit des Anschlußes des in den Figuren 19 bis 22 dargestellten Knotenformteils an ein weiteres Knotenformteil fur den Anschluß von Diagonalen in beliebigen Neigungen.
- Figur 24: zeigt den Schnitt gemäss der Linie 24-24 in Figur 23 durch das Knotenformteil.
- Figur 25: zeigt in der Seitenansicht ein neuartiges Anschlußteil zur Befestigung auf einem durchlaufenden Stab mit einem darüber gezeichneten Knotenformteil, welches formschlüssig mit dem Anschlußteil verbindbar ist für den Anschluß von Diagonalen.
- Figur 26: zeigt das Anschlußteil nach Figur 25 in der Draufsicht
- Figur 27: zeigt die Formschlußverbindung zwischen einer Knotenplatte und einem Knotenformteil für den Anschluß von Diagonalen
- Figur 28: zeigt die Seitenansicht der Knotenplatte
- Figur 29: zeit die Draufsicht auf die Verbindung der Teile von Figur 27 mit Figur 28

In Figur 1 besteht eine Nagelplatte aus einem streifenförmigen Metallteil, welches aus einem Bandmaterial geschnitten oder gestanzt ist.

Die Nagelplatte weist gleichmässig verteilt eine Vielzahl von Bohrungen 4 auf, wobei jede Bohrung 4 eine Erweiterung 7 aufweist, so daß der Nagelkopf 5 eines Nagels 6 versenkt in dieser Bohrung 4 sitzt.

Es sind ferner Bohrungen 3 vorhanden, welche ebenfalls Erweiterungen 3 aufweisen.

Die Nagelplatte 1 weist in ihrem vorderen Bereich eine Bohrung 2 vergrösserten Durchmessers auf, welche zum Durchgriff für einen später zu beschreibenden Gelenkbolzen 16 bestimmt ist.

Die Nagelplatte 1 wird breitseitig an einem Zugstab 43,44 bzw. 46,47 (vergl. Figur 17) angenagelt, wobei die Nägel 6 in die Breitseite des jeweiligen Stabes 43,44,46,47 hineingreifen und der jeweilige Stab mit seiner Stirnseite etwa bis zu der Bohrungsreihe reicht, die mit dem Bezugszeichen 4 in Figur 1 bezeichnet ist.

Je nach Größe der Stabkräfte kann die Nagelplatte 1 beliebig lang ausgestaltet sein, um eine beliebige Anzahl von Nägeln 6 zur Verbindung mit diesem Stab 43,44 bzw. 46,47 zu bringen.

Zur besseren Einleitung von Kräften in den Gelenkbolzen 16, welcher die Bohrung 2 dulrchgreift, ist eine Verstärkungsplatte 9 gemäss den Figuren 3 und 4 vorgesehen.

Diese Verstärkungsplatte 9 besteht ebenfalls aus einem bandförmigen Metallmaterial, wobei die Bohrung 11 fluchtend zu der Bohrung 2 liegt und die Verstärkungsplatte 9 auf den vorderen Teil der Nagelplatte 1 ausgelegt wird, wobei die aus dem Material der Verstärkungsplatte 9 herausgedrückten Noppen 10 in die zugeordneten Bohrungen 3 der Nagelplatte 1 eingreifen, so daß ein formschlüssiger Verbund der Verstärkungsplatte 9 mit der Nagelplatte 1 gewährleistet ist

Die Figuren 5 und 6 zeigen ein anderes Plattenelement, wie es zur Verbindung von Druckstäben (z.B. der Druckstäbe 45,48 in Figur 17) mit dem erfindungsgemässen Knotenformteil verwendet wird.

Das Formteil 12 besteht hierbei aus einer Schlitzplatte 20, welche in einen zugeordneten Schlitz des jeweiligen Druckstabes 45,48 stirnseitig eingetrieben wird, wobei der Druckstab 45,48 von zugeordneten Stabdübeln 21 durchsetzt ist, welche zugeordnete Bohrungen 21a in der Schlitzplatte 20 durchgreifen.

An die Schlitzplatte 20 schließt sich senkrecht hierzu eine Kontaktplatte 14 an, welche zum Anschlag an die Stirnseite des jeweiligen Druckstabes 45,48 gedacht ist.

Senkrecht an die Kontaktplatte 14 schließt sich in Verlängerung der Schlitzplatte 20 eine weitere Platte 13 an, welche die gelenkige und lösbare Verbindung des Formteiles 12 mit dem jeweiligen Knotenformteil 22,32,32a gewährleistet. Die Platte 13 weist in ihrem vorderen Bereich eine Bohrung 15 auf, welche zum Durchgriff für den Gelenkbolzen 16 bestimmt ist, der mit seinem Bolzenteil die Bohrung 15 durchgreift und in der später noch näher zu beschreibenden Weise mit dem jeweiligen Knotenverbinder gelenkig verbunden ist.

Der Gelenkbolzen 17 wird hierbei im Knotenverbinder mit einer Scheibe 18 und einem Splint 19 gesichert. Der Kopf 17 liegt hierbei an der Außenseite des Knotenverbinders an, wie nachfolgend noch beschrieben wird.

Das Knotenformteil 22 nach den Figuren 9 und 11 dient zur Herstellung von ebenen Verbindungen. Es besteht aus einem Mittelkörper 23 mit einer zentralen Mittelbohrung 29, zu der senkrecht sich einander gegenüberliegende und zwischen sich die Schlitze 24,25 ausbildende Plattenteile 26,27 angeordnet sind, welche an dem Mittelkörper 23 anschließen.

Im Bereich der Plattenteile 26,27 sind Bohrungen 28 vorgesehen, welche von den in Figur 12 dargestellten Gelenkbolzen 16 durchgriffen sind.

In die Schlitze 24,25 greifen also z.B. die Platte 13 ein, so daß die Bohrung 15 fluchtend zu den Bohrungen 28 liegt und gelenkig von dem Gelenkbolzen 16 durchgriffen wird.

Ebenso greift die Nagelplatte 1 mit ihrer Bohrung 2 zusammen mit der Verstärkungsplatte 9 in Schlitze 24,25 ein, wobei die Bohrungen 2,11 fluchtend mit den Bohrungen 28 liegt und wiederum von dem Gelenkbolzen 16 durchgriffen sind.

Die in Figur 10 dargestellte Verbindungsschraube 30 dient zur Verbindung mehrerer Knotenformteile 22, die übereinandergestapelt über die Verbindungsschraube 30 verbunden werden, wobei diese die übereinanderliegenden und zueinander fluchtend angeordneten Mittelbohrungen 29 der übereinander angeordneten Knotenformteile 23 durchgreift.

Der Knotenverbinder 32, 32a nach den Figuren 13 und 15 dient zur Herstellung von räumlichen Verbindungen. Er besteht aus einem zentralen Mittelkörper 33 mit einer Mittelbohrung 29, zu der sich senkrecht kreuzförmig einander gegenüberliegende und zwischen sich die Schlitze 24,25 bzw.34,35 ausbildende Plattenteile 26,27 bzw.36,37 angeordnet sind, welche an den Mittelkörper 33 anschließen.

Im gezeigten Ausführungsbeispiel nach den Figuren 13 und 15 werden also vier Zug- bzw. Druckstäbe über das erfindungsgemässe Knotenformteil 32 miteinander verbunden, wobei wesentlich ist, daß zwar die Plattenteile 26,27 und 36,37 in einer einzigen Ebene liegen, die aber in die Schlitze 24,25 und 34,35 eingeführten Druckstäbe in beliebigen Neigungen in diese Schlitze eingeführt werden und dort montiert werden können.

In der gezeigten Ausführungsform ist wiederum eine Verbindungsschraube 3oa gemäss Figur 14a gezeigt, die dazu dient, eine Vielzahl von Knotenformteilen 22, 32 miteinander zu verbinden.

In lagenrichtiger Darstellung sind die jeweiligen Gelenkbolzen 16 gezeigt, die zum Durchgriff durch die einzelnen Schlitze 24,25 bzw. 34,35 gedacht sind. Zum Schutz von Scherspannungen zwischen übereinander angeordneten Knotenformteilen, 22,32 ist gemäss Figur 16 ein Formteil 42 vorgesehen, welches passend und formschlüssig in eine zugeordnete Ausnehmung 38 in dem Knotenformteil 22,32 eingreift. Die Eingriffslage ist in gestrichelter Darstellung in Figur 13 dargestellt.

Hierbei ist es wichtig, daß das Formteil 42 die Ausnehmung 38 überragt und damit in die darüber angeordnete Ausnehmung 38 des darüber liegenden Formteiles 22 bzw. 32 eingreift und damit die Verbindungsschraube 3o,3oa gegen Abscherung schützt. Um einen formschlüssigen Sitz des Formteiles 42 im Bereich der Ausnehmung 38 zu gewährleisten, sind an den Rändern der Ausnehmung 38 schräge Ansätze 39 vorgesehen, die mit zugeordneten Ansätzen 39a des Formteiles 42 zusammenwirken, so daß es zu einer formschlüssigen Verbindung kommt.

Die Figuren 17 bis 19 zeigen ein mögliches Ausführungsbeispiel eines Knotens 31 mit Knotenformteilen 32,32a nach der vorliegenden Erfindung.

Im gezeigten Ausführungsbeispiel besteht jeder Zugstab aus zwei aneinander anliegenden Zugstäben 43,44 bzw. 46,47. Jeder Druckstab 45,48 ist hingegen ein einheitliches Teil.

Im gezeigten Ausführungsbeispiel bilden die Zugstäbe 43,44 und dieDruckstäbe 45 eine untere horizontale Gurtebene, während die darüber liegenden Zugstäbe 46,47 und Druckstäbe 48 schräg diagonal nach oben gerichtete Verbindungen zu einer darüberliegenden Gurtebene bilden.

Im gezeigten Ausführungsbeispiel ist nur beispielhaft dargestellt, daß jede Stirnseite 40 des jeweiligen Stabes bis zu der gezeichneten Linie reichen kann.

In einer anderen, nicht näher dargestellten Ausführungsform ist es jedoch möglich, daß die jeweilige Stirnseite des jeweiligen Stabes bis in den Bereich des Knotenverbinders hinein in gepfeilter Form reichen kann. Es wären dann die Bereiche 41 mit ausgefüllt.

Im gezeichneten Ausführungsbeispiel sind zwei identische Knotenformteile 32,32a mit Hilfe einer nicht näher dargestellten Verbindungsschraube 3o a übereinanderliegend verbunden. Jedes Knotenformteil 32,32a weist die Formgebung auf, wie sie anhand der Figuren 13 - 15 beschrieben wurde.

Aus der Darstellung ist ersichtlich, daß jeder Zugstab 43,44 bzw. 46,47 innenseitig mit der Nagelplatte 1 über die in Figur 17 nicht näher gezeigten Nägel verbunden ist und die Nagelplatte mit ihrem vorderen freien Teil in die Schlitze 24,25 bzw. 34,35 des Knotenformteils 32,32a hineingreift und dort mit den Gelenkbolzen 16 gelenkig mit dem Knotenformteil 32,32a verbunden ist.

Jeder Druckstab ist wiederum mit einem Formteil 42 verbunden, welches mit seiner vorderen Platte 13 in den Bereich der Schlitze 24,25 bzw. 34,35 in das Knotenformteil 32 eingreift, wobei die Bohrung 15 von dem Gelenkbolzen 16 durchgriffen wird.

Der hierdurch geschaffene Knoten 31 ist also universell umbaubar, denn es ist ohne weiteres möglich, ein derartiges Knotenformteil 32,32a zu demontieren, indem die Gelenkbolzen 16 herausgezogen werden und stattdessen ein anderes Knotenformteil zu verwenden, welches eine andere Zuordnung der Zug- und Druckstäbe gewährleistet.

Ebenso ist es zur Erweiterung möglich, ein weiteres Knotenformteil über oder unter den gezeichneten Knoten 31 anzusetzen und weitere Druckstäbe damit zu verbinden.

Ebenso ist es möglich, jede beliebige andere Neigung der Zugstäbe 46,47 bzw. des Druckstabes 48 im oberen Knotenformteil 32a herzustellen, weil die Verbindung als Gelenkverbindung ausgebildet ist und dort frei drehbar ist.

Als weiterer Vorteil ist aus Figur 17 zu entnehmen, daß die Nagelplatten 1 innenseitig der Zugstäbe 43,44 bzw. 46,47 angeordnet sind, wodurch ein erhöhter Brandschutz gewährleistet ist. Auch die Formteile 13, welche den Druckstäben 45,48 zugeordnet sind, sind ebenfalls innenseitig angeordnet, so daß sämtliche Teile gegen Brand geschützt sind und hierdurch ein derartiger erfindungsgemässer Knoten 31 erhöhten Brandschutzforderungen entspricht.

Bisher musste man sämtliche Stahlteile eines bekannten Knotenverbinders mit Holz abdecken, was bei der vorliegenden Erfindung nicht mehr erforderlich ist.

Der weitere Vorteil bei der vorliegenden Erfindung besteht darin, daß mit der Anordnung von Gelenkbolzen oder ersatzweise von Haken hohen gestalterischen Erfordernissen Rechnung getragen werden kann, denn diese Gelenkbolzen werden stets in gleichbleibender Qualität verarbeitet und montiert und sind nicht sichtbar, während bei den nach dem Stand der Technik bekannten Stabdübelkonstruktionen die Stabdübel erst immer am Ort der Montage von außen eingeschlagen werden mussten und hierdurch beschädigt werden konnten, und auch die Bohrungen konnten nicht immer gleichmässig gesetzt werden, wodurch sich ein unschönes Aussehen ergab.

Das in den Figuren 19a bis 22 gezeigte mittlere Knotenformteil 49 besteht hierbei aus einem mittleren zentralen Körper, an dem - wie vorher anhand der Figuren 13 bis 16 gezeigt, radiale Plattenteile 26,27 angeordnet sind.

Die Beschreibung gemäss den Figuren 13 bis 16 gilt also für das hier gezeigte Knotenformteil 49 in gleicher Weise zusammen mit allen vorher beschriebenen Funktionselementen.

In Abweichung von dem vorher beschriebenen Ausführungsbeispiel ist jedoch hier gezeigt, daß das Knotenformteil 49 radial nach außen weisende, am Umfang gleichmässig verteilte Anschlagnocken 53 aufweist, die zur formschlüssigen Verbindung mit zugeordneten Ausnehmungen 54 bestimmt sind, wobei diese Ausnehmungen 54 in den Vorderseiten von Formteilen 50 angeordnet sind, wobei diese Formteile in der vorher beschriebenen Weise über entsprechende Nagelplatten, Dübelplatten und dergleichen mit einem Zug - oder Druckstab verbunden ist.

Hierdurch wird in Verbindung mit den später noch zu beschreibenden, einander zugeordneten Anschlagflächen gewährleistet, daß das mittlere Knotenformteil 49 sich nicht zu dem daran anschließenden Formteil 50 gelenkig verdrehen kann.

Die Zuordnung der Anschlagflächen erfolgt hierbei folgendermassen:

Die Anschlagflächen 55 am Knotenformteil 49 sind den gleichfalls geneigten zugeordneten Anschlagflächen 56 am Formteil 50 zugeordnet und liegen aneinander an.

Ferner ist es wichtig, daß auch eine Formschlußverbindung zwischen dem mittleren Knotenformteil 49 und dem formschlüssig damit zu verbindenden Knotenformteil 32 möglich ist, wobei wiederum einander zugeordnete Anschlagflächen die Formschlußverbindung erbringen.

Zur Befestigung dieser Formschlußverbindung ist ein mittlerer Bolzen vorgesehen, der beispielsweise in Figur 25 mit dem Bezugszeichen 30 oder in der Figur 14a mit dem Bezugszeichen 3oa versehen ist.

Die Formschlußverbindung zwischen dem mittleren Knotenformteil 49 und dem oben oder unten anzuschließenden Knotenformteil 32 bzw. 32a (wenn 2 Knotenformteile von oben und unten angeschlossen werden) besteht darin,daß am oberen oder unteren Knotenformteil 32 radial vorspringende Ansätze (vergl.Figur 24,24a) vorhanden sind, an deren Unterseite abgerundete Anschlagflächen 51 vorhanden sind, die an zugeordneten abgerundeten Anschlagflächen 68 des Knotenformteils 49 zur Anlage bringbar sind.

Die einander zugeordneten Anschlagflächen 51,68 verhindern damit zusätzlich eine Verdrehung des Formteils 50 in Bezug zum Knotenformteil 49 auch bei Einwirkung großer Kräfte.

Ferner ist wesentlich, daß der schräg geneigten Anschlagfläche 52 am Knotenformteil 32 eine gleichfalls schräg geneigte Anschlagfläche 7o am Knotenformteil 49 zugeordnet ist. Die konische Neigung dieser beiden einander zugeordneten Anschlagflächen 52,70 hat den Vorteil, daß die beiden Flächen beim Einbau aneinandergleiten können.

Die Figur 25 zeigt in auseinandergezogener Darstellung ein weiteres Ausführungsbeispiel, wobei sichtbar ist, daß in einem Zug - oder Druckstab 43,44 versenkt, d.h.unmittelbar in das Holz eingebracht, ein Anschlußteil 57 angeordnet ist. Dieses Anschlußteil 57 weist einen unteren, zentralen Dübelansatz 58 auf, mit dem es in das Holz des Zug- oder Druckstabes 43,44 versenkt ist. Der Zug- oder Druckstab ist hierbei durchlaufend.

Wichtig bei diesem Ausführungsbeispiel ist ferner, daß die Befestigung nicht nur an den Seitenflächen des durchlaufenden Gurtes erfolgen kann, sondern auch stirnseitig in das Holz eines Druckpfostens, z.B. zur Herstellung von Unterspannungs-Konstruktionen. Ferner wird ein derartiges Anschlußteil 57 für Windverbände verwendet, in Wänden von Fachwerkverbänden und dergl., d.h. für alle Anwendungsfälle, wo es darauf ankommt, auf einer Ebene einen Anschluß für ein Tragwerk herzustellen.

Wichtig hierbei ist, daß dieses Anschlußteil 57 eine Formschlußverbindung zu einem damit zu verbindenden Knotenformteil 32 bewirkt,wobei dieses Knotenformteil anhand der Figuren 13 - 16 und 19 bis 14 näher bereits schon beschrieben wurde.

Statt der Verwendung eines Dübelansatzes 58 sind selbstverständlich auch andere Verbindungsmittel des Anschlußteiles 57 mit dem entsprechenden Gurt möglich, z.B. über eine auf dem Gurt direkt aufgebrachte Nadelplatte oder Dübelplatte.

Der Anschlußteil 57 weist gemäss Figur 26 radial vorspringende und gleichmässig am Umfang verteilt angeordnete Ansätze 59 auf, an denen die zugeordneten Anschlagflächen für die Herstellung der Formschlußverbindung mit dem darauf aufzusetzenden Knotenformteil 32 angeordnet sind.

Hierbei greift die Anschlagfläche 61, die in ihrer Funktion mit der Anschlagfläche 68 am Knotenformteil 49 vergleichbar ist, in eine zugeordnete Anschlagfläche 51 an der Unterseite des Knotenformteil 32 ein, wie dies anhand der Figuren 24 und 24a näher dargestellt wurde.

Ferner greifen die Ansätze 59 zwischen die im Abstand voneinander angeordneten, radial vorspringenden Platten 26,27 als Verdrehungssicherung an, und zwar liegen hier auch entsprechende Anschlagflächen aneinander an, so wie dies aus den Zeichnungen zu entnehmen ist.

Das Anschlußteil 59 wird mit dem Knotenformteil 32 über die in Figur 25 rechts dargestellte Verbindungsschraube 30 zusammengehalten.

Mit der Herstellung eines derartigen Anschlußes besteht also der wesentliche Vorteil, daß man nun auf einem schräg laufenden Gurt auf diesem Gurt das Anschlußteil 57 befestigen kann und über die beschriebene Formschlußverbindung in Verbindung mit der Verbindungsschraube 30 nun das Knotenformteil 32 aufsetzen kann, wobei man nun an diesem Knotenformteil über die Platten 26,27 in beliebigen Winkeln die Diagonalen des Tragwerks anschließen kann. Ein gegenüber dem Ausführungsbeispiel nach Figur 25 und 26 abgewandeltes Ausführungsbeispiel ist in den Figuren 27 bis 29 dargestellt.

Das in den Figuren 25 und 26 dargestellte Anschlußteil 57 reicht nämlich nur zur Aufnahme von kleineren bis mittleren Kräften aus. Sollen größere Kräfte aufgenommen werden, dann wird die in den Figuren 25 - 26 beschriebene Formschlußverbindung zwischen dem Anschlußteil 57 und der Knotenformplatte 32 durch eine anders geartete Formschlußverbindung aufgefangen, wie sie nachfolgend anhand der Figuren 27 - 29 beschrieben wird.

Zur Aufnahme höherer Kräfte ist nämlich eine Knotenplatte 63 vorgesehen, die unmittelbar in das Holz des durchlaufenden Gurtes versenkt wird. Neben der Einbringung in zugeordnete Schlitze des Gurtholzes ist es auch möglich, den Gurt zweiteilig auszubilden und im Zwischenraum zwischen den beiden Teilen diese Knotenplatte 63 zu befestigen.

Die Knotenplatte 63 weist an ihrer Oberseite zwei im Abstand voneinander angeordnete parallel zueinander an der-Knotenplatte 63 befestigte hakenförmige Ansätze 64 auf, von denen jeder Ansatz 64 einen oberen Kopf mit einer Anschlagfläche 61 aufweist.

Diese Anschlagfläche 61 ist halbrundförmig und konisch in Richtung zur Längsmittellinie verlaufend und geht dann in eine gleichfalls leicht konisch ausgebildete Anschlagfläche 65 über.

Die beiden einander gegenüberstehenden hakenförmigen Ansätze 64 bilden eine mittlere, zentrale Ausnehmung 66, in die nun in Richtung der Zeichenebene der Figur 28 das Knotenformteil 69 einschiebbar ist. Das Knotenformteil 69 ist in der Draufsicht in Figur 29 dargestellt und hat im wesentlichen eine Formgebung, wie sie anhand des Knotenformteiles 49 ausführlich in Verbindung mit den Figuren 19 - 22 beschrieben wurde, wobei wesentlich ist, daß auf dieses Knotenformteil 69 nun in der Art, wie es in den Figuren 19 bis 24 beschrieben wurde, das vorher beschriebene Knotenformteil 32 noch zusätzlich aufgesetzt und formschlüssig verbunden werden kann.

In der hergestellten Formschlußverbindung nach den Figuren 27 und 29 greifen hierbei radial vorspringende Ansätze 73 des Knotenformteils 69, die gleichmässig am Umfang dieses Knotenformteils verteilt angeordnet sind, an den entsprechenden zugeordneten hakenförmigen Ansätzen 64 der Knotenplatte 63 an.

Die Figur 27 zeigt, daß hierbei die radial vorspringenden Ansätze 73 des Knotenformteils 69 zunächst schräge Anschlagflächen 75 ausbilden, die mit den zugeordneten Anschlagflächen 65 des hakenförmigen Ansatzes 64 der Knotenplatte 63 zusammenwirken und daß ferner die abgerundeten Anschlagflächen 74 mit den ebenfalls abgerundeten Anschlagflächen 71 der Knotenplatte 73 zusammenwirken.

Die inneren Anschlagflächen 72 des Knotenformteils 69 dienen dann zur formschlüssigen Verbindung mit einem zugeordneten, nicht näher dargestellten Knotenformteil, wie es z.B. in Figur 23 dargestellt ist, wobei diese Anschlagflächen 72 mit den in Figur 24 beispielsweise gezeigten Anschlagflächen 52 zusammenwirken.

In einer Weiterbildung der vorliegenden Erfindung ist vorgesehen, daß die in den Figuren 27 - 29 beschriebene Formschlußverbindung zwischen der Knotenplatte 63 und dem Knotenformteil 69 nicht mit Hilfe von hakenförmigen Ansätzen 64 gelöst wird, sondern daß statt der hakenförmigen Ansätze 64 Ohren werkstoffeinstückig mit der Knotenplatte 63 verbunden werden, wobei in diesen Ohren Bohrungen vorgesehen sind, und das Knotenformteil 69 mit seinen im gegenseitigen Abstand voneinander angeordneten Plattenteilen 26,27 auf die Ohren greifen würde und ein Gelenkbolzen 16 die beiden Teile miteinander verbinden würde, so wie es anhand der Figur 15 in der vorigen Beschreibung beschrieben wurde.

Eine derartige Verbindungstechnik ist z.B. notwendig, wenn sich zwei durchlaufende Gurte schneiden und man im Schnittpunkt eine Anschlußstelle erreichen will.

Bei langen, sich kreuzenden Hölzern kann man die beschriebene Knotenplatte 63 mit dem hakenförmigen Ansätzen 64 nicht unmittelbar verwenden. Man braucht im Kreuzungspunkt der Hölzer eine Verbindung zwischen der Knotenplatte 63 und dem Knotenformteil 49 für den Anschluß der Diagonalen. Die Anschlußkräfte werden einmal durch die Kontaktflächen im Bereich der Formschlußverbindung zwischen Knotenplatte 63 und Knotenformteil 49 in der Stabrichtung aufgenommen und die Kräfte quer zur Stabachse werden durch zusätzliche Schrauben aufgenommen, die in den Zeichnungen nicht dargestellt sind. Derartige Schrauben werden nachträglich zwischen der Knotenplatte 63 und dem Knotenformteil 49 eingeschraubt und zwar von außen bei aufeinander gelegten Hölzern. Damit sind sie ohne Demontage der Hölzer leicht zugänglich.

Zwischen den beiden zu verbindenden Teilen sind demnach fluchtende Bohrungen mit einer gemeinsamen Längsachse angeordnet, die zur Vertikalen um 45 Grad geneigt ist. Diese Bohrungen werden von der Verbindungsschraube durchgriffen.

In der Knotenplatte 63 ist hierzu (nicht zeichnerisch dargestellt) in der Bohrung ein Nutenstein mit einem Innengewinde für den Eingriff des Schraubenbolzens vorgesehen.

## Patentansprüche

1. Knotenverbinder für ebene und räumliche Fachwerke zur Verbindung von Zug- und Druckstäben, wobei die Stäbe Anschlußelemente aufweisen, die am Knotenverbinder angreifen, wobei die Stäbe einer Gurtebene verdrehungsgesichert am Knotenverbinder befestigt sind und weitere Stäbe vorhanden sind, die diagonal am Knotenverbinder gelenkig angreifen,
**dadurch gekennzeichnet,** daß der Knotenverbinder aus einem mehrteiligen Knotenformteil (22,32,32a,49,69) mit einem eine zentrale Mittelbohrung (29) aufweisenden Mittelkörper (23,33) besteht, dem senkrecht zur Mittelbohrung radial auskragende, einander gegenüberliegende und zwischen sich Schlitze (24,25,34,35) ausbildende Plattenteile (26,27,36,37) angeordnet sind, in denen die Formteile (1,9,12) der aus Holzwerkstoff bestehenden Zug- und Druckstäbe (42-48) befestigt sind und daß die ineinander greifenden Knotenformteile (22,32, 32a,49,69) im Verbindungsbereich schräg geniegte Anschlagflächen (51,68,52,70) aufweisen, die sich gegenseitig verspannen.

2. Knotenverbinder nach Anspruch 1, **dadurch gekennzeichnet,** daß das Plattenelement für Zugstäbe (43,44,46,47) und Wechselstäbe aus einer Nagelplatte (1) besteht, die Bohrungen (4) für von der Breitseite des Zug- oder Wechselstabes einzuschlagende Nägel (6) aufweisen und in deren vorderen Teil die Bohrung (2) für den Durchgriff des Gelenkbolzens (16) oder eines Hakens vorgesehen ist.

3. Knotenverbinder nach Anspruch 2, **dadurch gekennzeichnet,** daß im Umgebungsbereich der Bohrung (2) der Nagelplatte (1) dieses breitseitig formschlüssig mit einer eine gleiche Bohrung (11) aufweisenden Verstärkungsplatte (9) verbindbar ist.

4. Kontenverbinder nach Anspruch 2 und 3, **dadurch gekennzeichnet,** daß jeder Zugstab aus zwei aneinanderliegenden Zugstäben (43,44,46,47) gebildet ist, daß am vorderen Ende des Kontaktbereichs der Zugstäbe jeweils die Nagelplatte (1) mit dem jeweiligen Zugstab verbunden ist und daß die einander anliegenden Nagelplatten (1) in den Bereich der Schlitze (24,25,34,35) der Knotenformteile (22,32,32a) eingreifen und dort über die Gelenkbolzen (16) oder Haken miteinander verbunden sind.

5. Knotenverbinder nach Anspruch 1 und 2, **dadurch gekennzeichnet,** daß das plattenelement für Druckstäbe (45,48) aus einem Formteil (12) besteht, welches eine Schlitzplatte (29) aufweist, die in einem zugeordneten stirnseitigen Schlitz des Druckstabes (45,48) befestigt und mit einer Kontaktplatte (14) verbunden ist, welche ihrerseits mit einer die Bohrung 815) für den Eingriff des Gelenkbolzens (16) oder Hakens aufweisenden Platte (13) verbunden ist.

6. Knotenverbinder nach Anspruch 1, **dadurch gekennzeichnet,** daß am Kontenformteil (49) radial nach außen weisende, am Umfang gleichmäßig verteilte Anschlagnocken (53) angeordnet sind, in die formschlüssig Ausnehmungen (54) eingreifen, die mit einem Formteil (50) verbunden sind, womit eine formschlüssige Verbindung zwischen dem Knotenformteil (49) und einem darauf aufzusetzenden weiteren Knotenformteil (32) gegeben ist.

7. Knotenverbinder nach einem der Ansprüche 1 bis 6, **dadurch gekennzeichnet,** daß ein Anschlußteil (57) unmittelbar auf einem durchlaufenden Zug- oder Druckstab (43,44) befestigt ist.

8. Knotenverbinder nach einem der Ansprüche 1 bis 7, **dadurch gekennzeichnet,** daß eine Knotenplatte (63) unmittelbar in das Holz des durchlaufenden Gurtes (43,44) versenkt eingebracht ist und über eine Formschlußverbindung (61,64) mit einem Knotenformteil verbindbar ist.

9. Verfahren zum Herstellen einer Dachkonstruktion für ein Dach, welches aus Zug- und Druckstäben besteht, die durch Gurtstäbe und Diagonalen gebildet sind, welche mit Knotenverbindern nach einer der Ansprüche 1 bis 8 verbunden sind, **dadurch gekennzeichnet,** daß am Boden des Aufstellungsortes ein erstes Tragewerk aus Gurtstäben montiert wird, an dessen zugeordneten Knotenverbindern die darüber liegenden Diagonalen eingeführt und befestigt werden und daß nach Herstellung des kompletten Fachwerkes am Boden dieses auf Dachhöhe hochgehoben und in den Auflagern festgelegt wird.

## Claims

1. A joint connector for flat and three-dimensional frameworks for the connection of tension members and pressure members, in which the members have connection elements, which engage on the joint connector, in which the members of one chord plane are attached to the joint connector so as to be secured with respect to torsion and further members are present, which engage diagonally on the joint connector in an articulated manner,
characterised in that the joint connector consists of a shaped joint part (22,32,32a,49,69) of several parts with a central body (23,33) having a central middle bore (29), to which are arranged vertically to the middle bore radially projecting panel parts (26,27,36,37), lying opposite each other and forming between them slits (24,25,34,35), in which panel parts the shaped parts (1,9,12) of the tension- and pressure members (42-48), consisting of wood material, are attached, and that the shaped joint parts (22,32,32a,49,690), engaging into each other, have stop faces (51,68,52,70) which are obliquely inclined in the connecting region, and which brace each other reciprocally.

2. A joint connector according to Claim 1, characterised in that the panel element for tension members (43,44,46,47) and alternating members consists of a nail panel (1), which have bores (4) for nails (6) which are to be driven in from the broad side of the tension- or alternating member and in the front part of which the bore (2) is provided for the penetration of the joint pin (16) or of a hook.

3. A joint connector according to Claim 2, characterised in that in the surrounding region of the bore (2) of the nail panel (1), this is able to be connected on the broad side in a form-locking manner with a reinforcement panel (9) having an identical bore (11).

4. A joint connector according to Claim 2 and 3, characterised in that each tension member is formed from two tension members (43,44,46,47) lying adjacent to each other, that at the front end of the contact region of the tension members in each case the nail panel (1) is connected with the respective tension member and that the nail panels (1) lying adjacent to each other engage into the region of the slits (24,25,34,35) of the shaped joint parts (22,32,32a) and are connected there with each other by means of the joint pins (16) or hooks.

5. A joint connector according to Claims 1 and 2, characterised in that the panel element for pressure members (45,48) consists of a shaped part (12), which has a slotted panel (29), which is secured in an associated slit of the pressure member (45,48) on the front side and is connected with a contact panel (14), which in turn is connected with a panel (13) having the bore (15) for the engagement of the joint pin (16) or hook.

6. A joint connector according to Claim 1, characterised in that on the shaped joint part (49), lug cams (53) are arranged, which point towards the exterior and are uniformly distributed on the periphery, into which lug cams recesses (54) engage in a form-locking manner, which are connected with a shaped part (50), whereby a form-locking connection is produced between the shaped joint part (49) and a further shaped joint part (32) to be placed thereon.

7. A joint connector according to one of Claims 1 to 6, characterised in that a connection part (57) is attached directly on a continuous tension- or pressure member (43,44).

8. A joint connector according to one of Claims 1 to 7, characterised in that a joint panel (63) is introduced in a countersunk manner directly into the wood of the continuous chord (43,44) and is able to be connected with a shaped joint part by means of a form-locking connection (61,64).

9. A method for the production of a roof construction for a roof, which consists of tension- and pressure members, which are formed by chord members and diagonals, which are connected with joint connectors according to one of Claims 1 to 8, characterised in that at the base of the site of erection a first support structure of chord members is mounted, on the associated joint connectors of which the diagonals lying thereabove are introduced and secured and that after production of the complete framework on the ground, this is raised to roof level and fixed in the supports.

## Revendications

1. Noeud d'assemblage pour ossatures planes et tridimensionnelles, pour l'assemblage de barres de traction et de barres de compression, étant précisé que les barres possèdent des éléments de raccord venant en prise au niveau dudit noeud d'assemblage, que les barres d'un plan de membrure sont fixées au noeud d'assemblage en étant bloquées à l'encontre d'une torsion, et qu'il est prévu d'autres barres qui viennent en prise de façon articulée, en diagonale, au niveau du noeud d'assemblage, caractérisé en ce que le noeud d'assemblage se compose d'une pièce profilée de noeud (22, 32, 32a, 49, 69) en plusieurs parties, comportant un corps central (23, 33) pourvu d'un perçage central (29) et auquel sont fixés, perpendiculairement par rapport au perçage central, des éléments en forme de plaques (26, 27, 36, 37) qui font saillie radialement, se font face mutuellement et définissent entre eux des fentes (24, 25, 34, 35), et dans lesquels sont fixées les pièces profilées (1, 9, 12) des barres de traction et de compression (42-48) en matériau dérivé du bois, et en ce que les pièces profilées de noeud (22, 32, 32a, 49, 69) en prise les unes dans les autres possèdent, dans la zone d'assemblage, des surfaces d'arrêt (51, 68, 52, 70) inclinées en biais, qui se déforment mutuellement.

2. Noeud d'assemblage selon la revendication 1, caractérisé en ce que l'élément en forme de plaque prévu pour des barres de traction (43, 44, 46, 47) et des contre-barres se compose d'une plaque à clous (1) qui possède des perçages (4) pour des clous (6) devant être plantés par le côté large de la barre de traction ou de la contre-barre, et dans la partie avant de laquelle est prévu le perçage (2) pour le passage du boulon d'articulation (16) ou d'un crochet.

3. Noeud d'assemblage selon la revendication 2, caractérisé en ce que, dans la zone environnante du perçage (2) de la plaque à clous (1), celle-ci est apte à être reliée par complémentarité de forme, sur le côté large, à une plaque de renforcement (9) possédant un perçage identique (11).

4. Noeud d'assemblage selon les revendications 2 et 3, caractérisé en ce que chaque barre de traction est formée de deux barres de traction (43, 44, 46, 47) placées l'une contre l'autre, en ce que, à l'extrémité avant de la zone de contact des barres de traction, la plaque à clous (1) est reliée à la barre de traction respective, et en ce que les plaques à clous (1) placées l'une contre l'autre viennent en prise dans la zone des fentes (24, 25, 34, 35) des pièces profilées de noeud (22, 32, 32a), où elles sont reliées entre elles par l'intermédiaire des boulons d'articulation (16) ou des crochets.

5. Noeud d'assemblage selon les revendications 1 et 2, caractérisé en ce que l'élément en forme de plaque prévu pour des barres de compression (45, 48) se compose d'une pièce profilée (12) qui possède une plaque perforée (29) fixée dans une fente associée, située côté frontal, de la barre de compression (45, 48) et qui est reliée à une plaque de contact (14) elle-même reliée à une plaque (13) possédant le perçage (15) prévu pour l'engagement du boulon d'articulation (16) ou du crochet.

6. Noeud d'assemblage selon la revendication 1, caractérisé en ce qu'il est prévu, au niveau de la pièce profilée de noeud (49), des ergots d'arrêt (53) dirigés radialement vers l'extérieur et répartis régulièrement sur la circonférence, avec lesquels viennent en prise, par complémentarité de forme, des cavités (54) qui sont reliées à une pièce profilée (50), ce qui réalise une liaison par complémentarité de forme entre la pièce profilée de noeud (49) et une seconde pièce profilée de noeud (32) devant être posée sur la première.

7. Noeud d'assemblage selon l'une des revendications 1 à 6, caractérisé en ce qu'une pièce de raccord (57) est fixée directement sur une barre de traction ou de compression continue (43, 44).

8. Noeud d'assemblage selon l'une des revendications 1 à 7, caractérisé en ce qu'une plaque de noeud (63) est noyée dans le bois de la membrure continue (43, 44) et apte à être reliée à une pièce profilée de noeud par l'intermédiaire d'une liaison par complémentarité de forme (61, 64).

9. Procédé pour fabriquer une structure de toit pour un toit qui se compose de barres de traction et de barres de compression formées par des barres de membrure et des diagonales qui sont reliées à des noeuds d'assemblage selon l'une des revendications 1 à 8, caractérisé en ce qu'il est prévu, au niveau du sol du lieu d'implantation, une première ossature porteuse formée de barres de membrure, au niveau des noeuds d'assemblage associés de laquelle sont introduites et fixées les diagonales placées au-dessus, et en ce que, après la fabrication de l'ossature complète au sol, celle-ci est élevée à la hauteur du toit et immobilisée dans les supports.
